# EUROPÄISCHE PATENTANMELDUNG

(11) **EP 1 128 603 A2**
(43) Veröffentlichungstag der Anmeldung: **29.08.2001**
(21) Anmeldenummer: 01101261.4
(22) Anmeldetag: 19.01.2001
(51) Int. Cl.: H04L 12/28, G09F 19/22, G07C 9/00

(54) **Vorrichtung und Verfahren zur Gebäudeinformation und zum Gebäudezugang**

(30) Priorität: 14.02.2000 DE 10006450
(71) Anmelder: Tegralis GmbH, 34131 Kassel (DE)
(72) Erfinder: Bossdorf, Stefan, 34123 Kassel (DE); Kaupe, Jürgen, 34516 Kassel (DE)
(74) Vertreter: Manitz, Finsterwald & Partner

(57) **Zusammenfassung**

Die Erfindung betrifft ein Informationssystem für Gebäude mit wenigstens einem Anzeigemittel, vorzugsweise einem Bildschirm, zur wechselnden Darstellung von einen Gebäudeteil betreffenden Informationen, wobei im Betrieb das Anzeigemittel außerhalb des Gebäudeteils in räumlicher Nähe zu einem Zugangsbereich des Gebäudeteils angeordnet ist, und einer Nachweiseinrichtung, mit der die Anwesenheit einer Person im Zugangsbereich nachweisbar ist, wobei als Reaktion auf einen Nachweis einer Person im Zugangsbereich am Anzeigemittel gespeicherte Informationen darstellbar sind, die von der Art des Nachweises abhängig sind.

## Beschreibung

Die Erfindung betrifft ein Informationssystem für Gebäude sowie ein Verfahren zum Betreiben eines Informationssystems für Gebäude.

Informationssysteme für Gebäude in Form von Hinweisschildern und Türschildern sind bekannt. Derartige Schilder haben den Nachteil, daß sie um so unübersichtlicher sind, je mehr Informationen vorhanden sind, und daß die Aktualisierung der Informationen mit relativ hohem Aufwand verbunden ist.

Aufgabe der Erfindung ist es, ein möglichst vielseitiges Informationssystem für Gebäude zu schaffen, das insbesondere eine übersichtliche Darstellung auch einer großen Informationsmenge gestattet sowie auf möglichst einfache Weise aktualisiert werden kann.

Die Lösung dieser Aufgabe erfolgt durch ein Informationssystem für Gebäude mit den Merkmalen des Anspruchs 1 und insbesondere dadurch, daß es wenigstens ein Anzeigemittel, vorzugsweise einen Bildschirm, zur wechselnden Darstellung von einen Gebäudeteil betreffenden Informationen, wobei im Betrieb das Anzeigemittel außerhalb des Gebäudeteils in räumlicher Nähe zu einem Zugangsbereich des Gebäudeteils angeordnet ist, und eine Nachweiseinrichtung umfaßt, mit der die Anwesenheit einer Person im Zugangsbereich nachweisbar ist, wobei als Reaktion auf einen Nachweis einer Person im Zugangsbereich am Anzeigemittel gespeicherte Informationen darstellbar sind, die von der Art des Nachweises abhängig sind.

Erfindungsgemäß brauchen auf dem Anzeigemittel nicht ständig die gleichen Informationen dargestellt zu werden, sondern es kann die Darstellung gewechselt werden, wobei die Darstellung von Informationen durch die Anwesenheit einer Person im Zugangsbereich ausgelöst werden kann und die daraufhin dargestellten Informationen von den näheren Umständen des Nachweises abhängig sind. Das Anzeigemittel des Informationssystems ist somit ein intelligentes, interaktives Schild, das auf unterschiedliche Bedingungen in differenzierter Weise reagieren und so gezielt auf Informationswünsche der betreffenden Person eingehen kann.

Ein Vorteil der Erfindung ist, daß aufgrund der wechselbaren Anzeige die Menge der darstellbaren Informationen prinzipiell beliebig groß sein kann. Des weiteren besteht die Möglichhkeit, die Informationen auf elektronischem Weg zu verändern, wodurch eine problemlose, schnelle und kostengünstige Aktualisierung der darstellbaren Informationen möglich ist. Die wechselnde Darstellung erlaubt außerdem eine beliebig gestaltete Organisation der Informationen, z.B. durch Vorsehen mehrerer Menüebenen, die über entsprechende Auswahlmenüs zugänglich sind. Ein weiterer Vorteil der wechselbaren Darstellung ist, daß für die jeweils interessierenden Informationen die gesamte Anzeigefläche des Anzeigemittels zur Verfügung steht.

Auf die verschiedenen Möglichkeiten, wie mit dem erfindungsgemäßen Informationssystem der Nachweis der Anwesenheit einer Person im Zugangsbereich erfolgen kann, wird im folgenden näher eingegangen.

Bevorzugt handelt es sich bei dem Gebäudeteil um einen einzelnen Raum des Gebäudes und bei dem Zugangsbereich um eine Zugangstür zu dem Raum. Diesen Raum betreffende Informationen können beispielsweise von einem Gang oder Flur aus sichtbar am Anzeigemittel dargestellt werden.

Vorzugsweise ist als Anzeigemittel ein LCD-Bildschirm vorgesehen, der an einer Türzarge einer Zugangstür angebracht werden kann. Die Versorgung des Bildschirms kann über einen Zwischenraum zwischen der Türzarge und der Wand erfolgen. In diesem Zwischenraum kann auch ein rechnergestütztes Steuermodul des Informationssystems untergebracht werden, das mit dem Bildschirm und der Nachweiseinrichtung verbunden ist und von dem die gespeicherten Informationen zur Darstellung am Bildschirm bereitstellbar sind.

Bei dem Gebäudeteil kann es sich auch um einen Teilbereich eines Raumes, um mehrere Räume, um einzelne Etagen oder Flügel des Gebäudes oder auch um das ganze Gebäude handeln. Im letzeren Fall kann das Anzeigemittel z.B. an einem Haupteingang des Gebäudes angebracht sein, um Informationen darzustellen, die das gesamte Gebäude betreffen.

Vorzugsweise umfaßt das Informationssystem eine Vielzahl von Anzeigemitteln, die unterschiedlichen Gebäudeteilen, bevorzugt jeweils einem Raum des Gebäudes, zugeordnet sind und für die bevorzugt ein gemeinsames Steuermodul vorgesehen ist.

Die Erfindung eignet sich z.B. für Bürogebäude mit einer grundsätzlich beliebig großen Anzahl von Büros, für Krankenhäuser, Schulen, öffentliche Verwaltungen und prinzipiell für jedes Gebäude, in dem Bedarf nach einer differenzierten Information sowohl für Besucher des Gebäudes als auch für in dem Gebäude lebende oder arbeitende Personen besteht.

An jedem Gebäudeteil bzw. Raum können mit der Erfindung gezielt gebäudeteil- bzw. raumspezifische Informationen dargestellt werden, wobei die zugrundeliegenden Daten in vorteilhafter Weise zentral verwaltet werden können, indem z.B. das gemeinsame Steuermodul entsprechend programmierbar ausgelegt ist.

In einer bevorzugten Ausführung der Erfindung umfaßt die Nachweiseinrichtung ein Auswahlmittel, das im Betrieb in unmittelbarer Nähe zum als Anzeigemittel dienenden Bildschirm angeordnet und als Touchscreen oder Touchpad für den Bildschirm ausgebildet ist, mit dem am Bildschirm unterschiedliche Informationen ausgewählt werden können.

Hierbei erfolgt der Nachweis einer Person im Zugangsbereich folglich dadurch, daß die Person den Touchscreen bzw. das Touchpad berührt und dem Informationssystem auf diese Weise Informationsbedarf signalisiert.

Gemäß einer bevorzugten Weiterbildung der Erfindung kann die Nachweiseinrichtung zur Kommunikation mit einem tragbaren Identifikationsträger, insbesondere einem Transpondermodul, ausgebildet sein.

Hierdurch ist ein insbesondere automatisch durchführbarer Austausch von Daten zwischen dem erfindungsgemäßen Informationssystem und einer sich im Zugangsbereich aufhaltenden und den Identifikationsträger mit sich führenden Person möglich. Der Nachweis der Anwesenheit der Person kann somit entweder automatisch durch Erkennen des Vorhandenseins eines Identifikationsträgers oder dadurch erfolgen, daß sich die Person über ihren Identifikationsträger beim Informationssystem meldet und an der Nachweiseinrichtung identifiziert.

Für die Identifikationsträger können permanente und/oder zeitabhängige Rechte festgelegt sein, und zwar bevorzugt derart, daß die Rechte verändert werden können. So können beispielsweise im Steuermodul Identifikationscodes abgelegt sein, die mit den Codes nachgewiesener Identifikationsträger verglichen werden können. In Abhängigkeit von den Rechten, die einem nachgewiesenen Identifikationsträger zugewiesen sind, können dann gezielt bestimmte Informationen, die unberechtigten Personen vorenthalten werden sollen, am Anzeigemittel dargestellt werden.

Gemäß einer weiteren Ausführungsform der Erfindung kann die Nachweiseinrichtung derart ausgebildet sein, daß mit ihr die Berührung einer Handhabe und/oder die Annäherung an eine Handhabe des Zugangsbereiches nachweisbar ist.

Die Anwesenheit einer Person im Zugangsbereich kann durch einen geeigneten Sensor nachgewiesen werden, indem z.B. die Person einen Türgriff oder Drehknopf der Tür berührt oder die Hand der Person während der normalen Öffnungsbewegung dem Türgriff bzw. Drehknopf nahe genug kommt, um vom Sensor detektiert zu werden. Ist die Tür verschlossen oder stellt die Nachweiseinrichtung fest, daß die Person mangels Mitführung eines entsprechenden Identifikationsträgers nicht zugangsberechtigt ist, kann daraufhin am Anzeigemittel eine entsprechende Mitteilung dargestellt werden.

Gemäß einer weiteren Ausführung der Erfindung kann die Nachweiseinrichtung zur Kommunikation mit einem elektromechanischen Schließsystem des Zugangsbereiches ausgebildet sein.

Hierdurch kann das Informationssystem beispielsweise einen Schließvorgang erkennen und die den Gebäudeteil verlassende Person z.B. durch Darstellung einer entsprechenden Mitteilung über den Status des Gebäudeteils informieren, beispielsweise der Person mitteilen, daß das Licht noch brennt oder ein Fenster noch geöffnet ist. Hierzu kann das Informationssystem über das erwähnte Steuermodul an ein vorhandenes Datennetz des Gebäudes angeschlossen werden.

Vorzugsweise ist die Nachweiseinrichtung dazu in der Lage, eine Öffnungs- und/oder Schließfunktion eines mit dem Schließsystem zusammenwirkenden tragbaren Identifikationsträgers zu unterdrücken.

Diese Eigenschaft der Erfindung ist insbesondere dann von Vorteil, wenn am Anzeigemittel Informationen auswählbar sind, für die eine spezielle Berechtigung erforderlich ist. Bewohner des Gebäudeteils, die diese Berechtigung besitzen sowie zum Öffnen und Schließen des Zugangsbereiches einen tragbaren Identifikationsträger mit sich führen, können dann diesen Identifikationsträger dazu verwenden, die die spezielle Berechtigung erforderlichen Informationen auszuwählen. Von der Nachweiseinrichtung kann überprüft werden, ob innerhalb einer vorgegebenen Zeitspanne sowohl ein tragbarer Identifikationsträger im Zugangsbereich vorhanden ist als auch über das Auswahlmittel eine Auswahl getroffen wird, und falls dies der Fall ist, kann die normalerweise mit dem Identifikationsträger ausgelöste Öffnungsfunktion des Schließsystems unterdrückt werden.

Eine Person kann grundsätzlich auch lediglich durch ihre körperliche Anwesenheit z.B. mittels eines Bewegungsmelders detektiert werden. Auch Personen ohne Identifikationsträger, die sich darüber hinaus völlig passiv verhalten, können so gezielt durch eine entsprechende Anzeige am Anzeigemittel z.B. darüber informiert werden, daß der betreffende Raum verschlossen ist.

Gemäß einer bevorzugten Ausführungsform der Erfindung ist ein in unmittelbarer Nähe zum Anzeigemittel angeordnetes Eingabemittel in Form eines Mikrophons vorgesehen, das es gestattet, im Informationssystem Sprachnachrichten zu hinterlassen. Beispielsweise Besucher, die Bewohner des Gebäudeteils nicht antreffen, können hierdurch persönliche Nachrichten hinterlassen. Dabei ist es bevorzugt, wenn das Informationssystem an eine vorhandene Telefonanlage des Gebäudes anschließbar ist, wobei über das Eingabemittel eingegebene Sprachnachrichten an die Telefonanlage, insbesondere an einen Anrufbeantworter, übermittelbar sind. Bewohner des Gebäudeteils können auf diese Weise auch von Besuchern ohne Telefon Nachrichten erhalten.

Des weiteren ist es bevorzugt, wenn das Informationssystem, z.B. über das erwähnte gemeinsame Steuermodul, zur Kommunikation mit einer externen Steuereinheit ausgebildet und in ein vorhandenes Computernetz des Gebäudes integrierbar ist.

Hierdurch ist es problemlos möglich, beispielsweise im Steuermodul Informationen und/oder Rechte abzulegen oder zu verändern. Diese zentrale Programmierbarkeit ermöglicht eine besonders effiziente Verwaltung des erfindungsgemäßen Informationssystems.

Die Erfindung betrifft außerdem ein Verfahren zum Betreiben eines Informationssystems für Gebäude, wobei das Informationssystem wenigstens ein Anzeigemittel, vorzugsweise einen Bildschirm, zur wechselnden Darstellung von einen Gebäudeteil betreffenden Informationen, das außerhalb des Gebäudeteils in räumlicher Nähe zu einem Zugangsbereich des Gebäudeteils angeordnet ist, und eine Nachweiseinrichtung umfaßt, mit der die Anwesenheit einer Person im Zugangsbereich nachweisbar ist, wobei als Reaktion auf einen Nachweis einer Person im Zugangsbereich am Anzeigemittel gespeicherte Informationen dargestellt werden, die von der Art des Nachweises abhängig sind.

Vorzugsweise werden in einem Wartemodus, in welchem das System auf einen Nachweis einer Person wartet, Basisinformationen und zusätzlich ein Auswahlmenü dargestellt, wobei das Auswahlmenü lediglich ein einziges Basisauswahlfeld umfaßt.

Bei den Basisinformationen kann es sich beispielsweise um eine Raumnummer, ein Firmenlogo und/oder um die Namen der Bewohner des betreffenden Raumes handeln. In einer Weiterbildung dieser Ausführungsform können im Wartemodus verschiedene Basisinformationen nacheinander dargestellt werden. So können beispielsweise zwei Basisinformationsseiten abwechselnd jeweils für eine vorgegebene Zeitdauer angezeigt werden, wobei die Wechsel zwischen den beiden Informationsseiten durch Überblenden erfolgen können.

Indem lediglich ein einziges Basisauswahlfeld vorgesehen wird, steht der wesentliche Teil der Anzeigefläche für die Darstellung der wichtigsten Basisinformationen zur Verfügung. Durch Auswahl des Basisauswahlfeldes können dann weitere Informationen und/oder wenigstens ein weiteres Auswahlmenü dargestellt werden.

Die Erfindung ermöglicht somit eine interaktive, menügesteuerte Benutzerführung, wodurch prinzipiell beliebig viele Informationen in geordneter und übersichtlicher Weise zur Verfügung gestellt werden können. Grundsätzlich ist es möglich, bereits im Wartemodus neben den Basisinformationen ein Auswahlmenü mit mehreren Auswahlfeldern darzustellen.

Gemäß einer bevorzugten Weiterbildung wird vor oder nach einer Auswahl des Basisauswahlfeldes überprüft, welche Rechte einem nachgewiesenen Identifikationsträger zugewiesen sind, und es werden anschließend weitere Informationen und/oder wenigstens ein weiteres Auswahlmenü dargestellt, wobei die weiteren Informationen bzw. das weitere Auswahlmenü von den Rechten des Identifikationsträgers abhängig sind bzw. ist.

Auf diese Weise können unberechtigte Personen von berechtigten Personen unterschieden und somit der jeweils anwesenden Person nur solche Informationen zur Verfügung gestellt werden, die für diese Person bestimmt sind.

So ist es beispielsweise möglich, zwischen Bewohnern und Besuchern des Gebäudeteils zu unterscheiden und je nach dem, ob ein einem Bewohner zugeordneter Identifikationsträger nachgewiesen wird oder nicht, ein Bewohnermenü oder ein Besuchermenü am Anzeigemittel darzustellen.

Grundsätzlich können auf diese Weise beliebig genaue Differenzierungen vorgenommen werden. So könnte beispielsweise auch zwischen gebäudefremden, keinen Identifikationsträger mit sich führenden Personen einerseits und zwar in dem Gebäude lebenden oder arbeitenden und einen Identifikationsträger mit sich führenden, jedoch nicht zu den Bewohnern des betreffenden Gebäudeteils zählenden Personen andererseits unterschieden werden.

In einer bevorzugten Weiterbildung kann das Bewohnermenü mehrere Auswahlfelder aufweisen, denen unterschiedliche Informationen zugeordnet sind, die nach erfolgter Auswahl in einem Wartemodus des Systems zusätzlich zu Basisinformationen dargestellt werden.

So können beispielsweise Bewohner des Gebäudeteils während Abwesenheitszeiten individuelle Nachrichten für mögliche Besucher hinterlassen. Des weiteren ist es möglich, für das Raumpflegepersonal Nachrichten zu hinterlassen, die am Anzeigemittel dargestellt werden und das Personal beispielsweise auffordern, die Blumen zu gießen, oder darüber informieren, daß die Fenster nicht geöffnet werden sollen.

Des weiteren kann das Besuchermenü zumindest ein Auswahlfeld aufweisen, nach dessen Auswahl eine Liste der Bewohner des Gebäudeteils dargestellt wird, wobei alle, bevorzugt lediglich vormarkierte, Bewohner auswählbar sind und nach einer Auswahl eines Bewohners eine Aufforderung dargestellt wird, eine Nachricht, insbesondere eine Sprachnachricht, für den Bewohner zu hinterlassen.

Weitere bevorzugte Ausführungsformen der Erfindung sind in den Unteransprüchen, der Beschreibung sowie der Zeichnung angegeben.

Die Erfindung wird im folgenden beispielhaft unter Bezugnahme auf die Zeichnung beschrieben. Es zeigen:
- Fig. 1: eine schematische Darstellung einer Zugangstür zu einem Raum, der einem erfindungsgemäßen Informationssystem zugeordnet ist,
- Fig. 2: eine schematische Darstellung eines Teils eines erfindungsgemäßen Informationssystems und der Umgebung, in die dieser Teil des Informationssystems integriert ist, und
- Fig. 3: ein Schaubild zur Erläuterung einer Ausführungsform eines erfindungsgemäßen Verfahrens zum Betreiben eines Informationssystems gemäß der Erfindung.

Fig. 1 zeigt einen Zugangsbereich in Form einer Tür 16 zu einem Gebäudeteil in Form eines Raumes 14. Die Tür weist eine Türzarge 42, ein Türblatt 43 mit einer Handhabe 32 und ein nicht dargestelltes elektromechanisches Schließsystem auf.

Von dem erfindungsgemäßen Informationssystem ist in Fig. 1 ein Anzeigemittel in Form eines LCD-Bildschirms, ein Auswahlmittel in Form eines Touchscreens oder Touchpads 18 sowie ein rechnergestütztes Steuermodul 22 dargestellt. Die Einheit aus Bildschirm 12 und Touchscreen 18 ist an der Türzarge 42 angebracht, während das Steuermodul 22 in einem Zwischenraum zwischen der Türzarge 42 und der angrenzenden Wand 44 untergebracht ist.

Bei dem Bildschirm 12 handelt es sich vorzugsweise um ein Display mit einer Bildschirmdiagonale von 6,5", einer Auflösung von 640 x 480 Pixel sowie einer Farbtiefe von 16 Bit.

Der Touchscreen 18 ist Bestandteil einer Nachweiseinrichtung, mit der die Anwesenheit einer Person 11 im Bereich der Tür 16, also im Zugangsbereich des Raumes 14, nachgewiesen werden kann. Der Nachweis der Person 11 erfolgt u.a. dadurch, daß die Person 11 den Touchscreen 18 berührt, um am Bildschirm 12 unter darstellbaren Informationen eine Auswahl zu treffen. Hierauf wird im folgenden näher eingegangen.

Die in Fig. 1 dargestellte Person 11 führt einen tragbaren Identifikationsträger in Form eines Transpondermoduls 13 mit sich, der mit dem erwähnten elektromechanischen Schließsystem der Tür 16 zusammenwirkt und mit dem außerdem das erfindungsgemäße Informationssystem kommunizieren kann. Hierzu ist das Informationssystem mit einer nicht dargestellten Kommunikationseinheit ausgestattet, die in das Steuermodul 22 integriert sein kann. Auch dies wird nachstehend näher erläutert.

Außerdem weist das Informationssystem ein Eingabemittel in Form eines Mikrophons 26 auf, das am Bildschirm 12 angeordnet ist. Über das Mikrophon 26 ist es möglich, im Informationssystem Sprachnachrichten zu hinterlassen. Darauf wird im folgenden ebenfalls näher eingegangen.

Fig. 2 zeigt schematisch das erfindungsgemäße Informationssystem und die Umgebung, in die es integriert ist.

Neben den bereits in Verbindung mit Fig. 1 erwähnten, mit dem Steuermodul 22 verbundenen bzw. kommunizierenden Einrichtungen (Bildschirm 12, Touchscreen 18, Mikrophon 26, elektromechanisches Schließsystem 34 und Transpondermodul 13) ist des weiteren eine Telefonanlage 28 dargestellt, an die das Steuermodul 22 angeschlossen ist. Über das Mikrophon 26 eingegebene Sprachnachrichten können so an einen Anrufbeantworter 29 der Telefonanlage 28 weitergeleitet werden.

Außerdem sind in Fig. 2 zwei Möglichkeiten dargestellt, wie mit dem Steuermodul 22 beispielsweise zu Programmierzwecken von außen kommuniziert werden kann. Das Steuermodul 22 ist zum an einen eine externe Steuereinheit 36 - beispielsweise in Form eines Einzelrechners - und zum anderen an ein mehrere Rechner 39 aufweisendes Computernetz 38 angeschlossen.

Darüber hinaus steht das Steuermodul 22 mit einem Datennetz 46 in Verbindung, über das den Raum 14 betreffende Informationen - insbesondere hinsichtlich elektrischer Einrichtungen des Raumes 14 - an das Steuermodul 22 übermittelbar sind. Bei den elektrischen Einrichtungen kann es sich beispielsweise um Öffnungs- und Schließvorrichtungen für Fenster, um eine Klimaanlage, um Beleuchtungseinrichtungen und um Computer handeln.

Das Steuermodul 22 weist darüber hinaus eine Speichereinheit 23 auf, in der zum einen im folgenden näher erläuterte Informationen, die am Bildschirm 12 darstellbar und über den Touchscreen 18 auswählbar sind, sowie solche Informationen gespeichert sind, die Rechte betreffen, welche Transpondermodulen 13 zugewiesen sind. Des weiteren sind Informationen gespeichert, die zur Darstellung von Auswahlmenüs benötigt werden.

Das Betriebssystem der CPU des Steuermoduls 22 und somit des erfindungsgemäßen Informationssystems kann grundsätzlich in jeder beliebigen Programmiersprache programmiert sein. Bevorzugt ist die Programmiersprache PHARLAP.

In Fig. 1 und 2 ist lediglich der einem Raum 14 zugeordnete Teil des erfindungsgemäßen Informationssystems dargestellt. Das erfindungsgemäße Informationssystem ist für eine beliebig große Anzahl von Räumen oder allgemein Gebäudeteilen ausgelegt. Jedem in Frage kommenden Zugangsbereich ist eine insbesondere den Bildschirm 12, den Touchscreen 18 und das Mikrophon 26 umfassende Einheit, wie sie anhand von Fig. 1 und Fig. 2 beschrieben ist, zugeordnet. Dabei kann an jedem Zugangsbereich ein mit dieser Einheit verbundenes Steuermodul 22 vorgesehen sein, wobei es alternativ auch möglich ist, zentral lediglich ein einziges, gemeinsames Steuermodul für alle Zugangsbereiche vorzusehen.

Im folgenden wird der Betrieb des erfindungsgemäßen Informationssystems gemäß einer bevorzugten Ausführung und am Beispiel eines Raumes erläutert, wobei hierzu auch auf Fig. 3 eingegangen wird, wo in einem Flußdiagramm eine Menüstruktur gezeigt ist. Zur Vermeidung von Wiederholungen wird hiermit bezüglich dieser Ausführungsform auch auf die Ausführungen im Einleitungsteil verwiesen.

In einem Wartemodus des Informationssystems, in welchem das System auf den Nachweis der Anwesenheit einer Person 11 im Zugangsbereich 16 wartet, werden im Rahmen einer Basisanzeige als Hauptmenü 110 Basisinformationen dargestellt. Diese Basisinformationen umfassen beispielsweise in einer Großanzeige die betreffende Raumnummer. Alternativ können zusätzlich zu der Raumnummer beliebige Symbole wie beispielsweise ein Firmen-, Abteilungs- oder Gruppenlogo dargestellt werden. Diese Basisinformationen stellen eine erste Basisinformationsseite dar, die beispielsweise alle 20 Sekunden für etwa 5 Sekunden dargestellt wird.

Die übrige Zeit wird eine zweite Basisinformationsseite dargestellt, welche wiederum die Raumnummer, eine Raumbeschreibung und eine Liste mit den Namen der Bewohner des Raumes 14 umfaßt. Falls die Anzahl der Bewohner eine vorgegebene Zahl von beispielsweise drei übersteigt, kann eine Scrollfunktion vorgesehen sein, so daß sich ein Benutzer durch Berühren des Touchscreens 18 alle Bewohnernamen anzeigen lassen kann.

Des weiteren ist auf dieser zweiten Basisinformationsseite ein Basisauswahlfeld vorhanden, das im folgenden als i-Button bezeichnet wird und mit dem Symbol "i" versehen ist, so daß einem Benutzer sinnfällig signalisiert wird, daß durch Auswahl dieses Basisauswahlfeldes, d.h. durch Betätigen des i-Buttons, Informationen erhältlich sind.

Ein Vorteil dieser alternierenden Darstellung der beiden erwähnten Basisinformationsseiten ist, daß durch die Darstellung der Raumnummer in Großanzeige diese auch aus großer Entfernung sichtbar ist.

Die Nachweiseinrichtung des erfindungsgemäßen Informationssystems umfaßt neben dem Touchscreen 18 außerdem einen in Fig. 1 und Fig. 2 nicht dargestellten Sensor, mit dem die Berührung der Handhabe 32 der Tür 16 oder die Annäherung an die Handhabe 32 detektiert werden kann.

Wenn der Raum 16 verschlossen ist und eine Person 11, beispielsweise ein Besucher, versucht, die Tür 16 zu öffnen, dann wird auf der zweiten Basisinformationsseite anstelle der Bewohnernamen die farblich abgesetzte Mitteilung "Der Raum ist verschlossen!" dargestellt. Gleichzeitig wird ein Auswahlfeld mit der Aufschrift "Voicemail Hier können Sie eine Nachricht hinterlassen" dargestellt. Auf die Voicemail-Funktion wird im folgenden noch näher eingegangen.

Der Nachweis der Anwesenheit einer Person 11 an der Tür 16, d.h. im Zugangsbereich des Raumes 14, erfolgt hierbei somit durch den erwähnten Sensor der Nachweiseinrichtung. Dieser Sensor kann grundsätzlich beliebig ausgeführt sein.

Wenn die Person 11, die den Raum 14 zu öffnen versucht, ein Transpondermodul 13 mit sich führt, dann werden durch die erwähnte Kommunikationseinheit der Nachweiseinrichtung die dem Transpondermodul 13 zugewiesenen Rechte überprüft und mit in der Speichereinheit 23 des Steuermoduls 22 abgelegten Rechten verglichen. Ergibt die Überprüfung, daß dem betreffenden Transpondermodul 13 entweder überhaupt oder nur zum jeweiligen Zeitpunkt keine Zugangsberechtigung zugewiesen ist, dann wird eine entsprechende, farblich abgesetzte Mitteilung auf dem Bildschirm 13 dargestellt. Durch Betätigen eines "OK"-Buttons über den Touchscreen 18 kann wieder zur ursprünglichen Basisinformationsseite zurückgekehrt werden.

Hierbei erfolgt der Nachweis der Anwesenheit der Person 11 somit durch eine Kommunikation zwischen dem Transpondermodul 13 und der Kommunikationseinheit der Nachweiseinrichtung des erfindungsgemäßen Informationssystems. Diese Kommunikation kann automatisch erfolgen, sobald das Transpondermodul 13 sich nahe genug an der Tür 16 befindet. Alternativ kann die Überprüfung von der Person 11 selbst durch Betätigen einer entsprechenden Funktion am Transpondermodul 13 initiiert werden. Am Transpondermodul 13 kann eine optische Anzeige, beispielsweise eine LED-Anzeige, vorhanden sein, bei der ein grünes Lichtsignal eine allgemeine oder momentane Zugangsberechtigung und ein rotes Lichtsignal eine fehlende Zugangsberechtigung signalisiert.

Es ist auch möglich, die Überprüfung eines Transpondermoduls 13 nur dann durchzuführen, wenn die das Transpondermodul 13 mit sich führende Person 11 die Handhabe 32 berührt bzw. sich dieser nähert.

In der Speichereinheit 23 sind neben reinen Informationen Auswahlmenüs abgelegt, die nur berechtigten Personen zugänglich sein sollen. Wenn bei 120 (vgl. Fig. 3) der erwähnte, auf der zweiten Basisinformationsseite vorhandene i-Button von einer Person 11 betätigt wird, dann wird zunächst bei 130 überprüft, ob diese Person 11 ein mit den entsprechenden Rechten versehenes Transpondermodul 13 mit sich führt. Bei den berechtigten Personen handelt es sich um die Bewohner des betreffenden Raumes 14.

Im Rahmen dieser Überprüfung erwartet das Informationssystem innerhalb eines vorgegebenen Zeitraumes von beispielsweise 5 Sekunden im Anschluß an die Betätigung des i-Buttons, daß sich die Person 11 mittels des Transpondermoduls 13 als eine berechtigte Person identifiziert. Wird innerhalb dieses Zeitraumes kein oder ein unberechtigtes Transpondermodul 13 erkannt, so wird auf dem Bildschirm 12 ein in Fig. 3 bei 510 als "Funktionsmenü 1" bezeichnetes Besuchermenü dargestellt. In diesem Besuchermenü werden vier Auswahlfelder 610, 710, 810 und 910 angezeigt, wobei auf den Auswahlfeldern auf die jeweils auswählbaren Informationen durch eine Textanzeige bzw. sinnfällige Bilddarstellungen, insbesondere allgemein verständliche Piktogramme, hingewiesen wird.

In der hier beschriebenen Ausführungsform kann bei 710 eine Richtungsangabe zum nächstgelegenen Ausgang und bei 810 eine Richtungsangabe zur nächstgelegenen Toilette ausgewählt werden. Nach einer Auswahl werden diese Richtungsangaben auf dem gesamten Bildschirm 12 durch Pfeile und/oder Textbeschreibungen dargestellt.

Durch die Erfindung kann somit an jedem Raum, der von dem Informationssystem umfaßt ist, einer ortsunkundigen Person mitgeteilt werden, wie bestimmte Einrichtungen des Gebäudes am besten zu erreichen sind, wobei diese Einrichtungen nicht auf Ausgänge und Toiletten beschränkt sind.

Über das Auswahlfeld 910 gelangt man zu einer den Raum 14 betreffenden Statusanzeige, aus welcher erkennbar ist, in welchem Zustand sich der Raum bzw. bestimmte Raumeinrichtungen momentan befindet bzw. befinden. So kann beispielsweise angezeigt werden, daß noch Fenster offen sind, die Beleuchtung eingeschaltet ist und/oder Computer noch nicht ausgeschaltet sind. In der hier beschriebenen Ausführungsform ist vorgesehen, daß bei Auswahl des Auswahlfeldes 910 die Statusanzeige nur dann dargestellt wird, wenn die betreffende Person 11 hierzu berechtigt ist, d.h. ein entsprechendes Transpondermodul 13 mit sich führt. Bei Auswahl des Auswahlfeldes 910 findet somit eine Überprüfung statt, wie sie vorstehend bereits in Verbindung mit der Betätigung des i-Buttons auf der zweiten Basisinformationsseite erläutert wurde.

Des weiteren ist vorgesehen, daß die erwähnte Statusanzeige automatisch dann dargestellt wird, wenn eine Person 11 den Raum 14 verläßt und die Tür 16 mit einem Transpondermodul 13 verschließt. Die Nachweiseinrichtung des erfindungsgemäßen Informationssystems kann diese Situation entweder durch Detektieren dieses Transpondermoduls 13 oder durch Kommunikation mit dem elektromechanischen Schließsystem 34 der Tür 16 erkennen.

Das Auswahlfeld 610 trägt die Aufschrift "Voicemail Hier können Sie eine Nachricht hinterlassen", und nach Auswahl dieses Feldes 610 wird eine Liste mit den Namen der Bewohner des Raumes 16 dargestellt. Mittels Scrolltasten kann der gewünschte Bewohner, d.h. der Adressat der Sprachnachricht, ausgewählt werden, wobei die Scrolltasten im Falle einer Liste, die für den Bildschirm 12 zu lang ist, dazu dienen, anfänglich nicht angezeigte Namen anzuzeigen und somit alle als Adressaten zur Verfügung stehenden Bewohner auswählen zu können.

In der hier beschriebenen Ausführungsform ist vorgesehen, daß diejenigen Bewohnernamen farblich hervorgehoben oder anderweitig markiert sind, denen eine Voicemail hinterlassen werden kann. Nicht markierte Namen können nicht als Adressaten für eine Sprachnachricht ausgewählt werden. Die Markierung kann durch den jeweiligen Bewohner oder durch eine andere hierzu berechtigte Person beispielsweise über ein entsprechendes, unberechtigten Personen nicht zugängliches Menü über den Touchscreen 18 am Bildschirm 12 vorgenommen werden.

Nach Auswahl eines Adressaten erscheint auf dem Bildschirm 12 die Mitteilung "Sie können jetzt eine Nachricht hinterlassen, bitte sprechen Sie nach dem Signalton!", und über das in Verbindung mit Fig. 1 und Fig. 2 erwähnte Mikrophon 26 kann dann die Sprachnachricht eingegeben werden und deren Ende durch Betätigen einer "Ende"-Schaltfläche auf dem Bildschirm 12 bestätigt werden. Die auf diese Weise in das erfindungsgemäße Informationssystem eingegebene Voicemail wird anschließend automatisch vom Steuermodul 22 an die Telefonanlage 28 des Gebäudes bzw. Gebäudeteils und den Anrufbeantworter 29 des betreffenden Bewohners weitergeleitet.

Wenn nach Betätigung des i-Buttons bei 120 (vgl. Fig. 3) vom Informationssystem bei 130 festgestellt wird, daß ein Transpondermodul 13 im Zugangsbereich vorhanden ist, dem die Rechte eines Bewohners des Raumes 14 zugewiesen sind, dann erscheint auf dem Bildschirm 12 eine bei 210 in Fig. 3 als "Funktionsmenü 2" bezeichnete Anzeige, die ein Auswahlmenü für Bewohner umfaßt.

Dieses Menü ist in dieser Ausführungsform ein erstes Bewohnermenü I, das zum einen mehrere Auswahlfelder aufweist, über die verschiedene Nachrichten, Notizen und Mitteilungen ausgewählt werden können, und von dem aus zum anderen ein zweites Bewohnermenü II zugänglich ist.

So sind in dem bei 310 dargestellten Bewohnermenü I Nachrichten auswählbar, mit denen ein den Raum 14 verlassender Bewohner eventuellen Besuchern mitteilen kann, wann er wieder im Raum 14 anzutreffen sein wird. Die entsprechenden Auswahlfelder im Besuchermenü I tragen beispielsweise die Aufschrift "Bin in 5 Min. zurück!", "Bin in 1 Std. zurück!" oder "Bin morgen wieder erreichbar".

Die auf diese Weise ausgewählten Notizen bzw. Mitteilungen werden bei 320 im vorstehend erläuterten Hauptmenü 110 zusätzlich zu den Basisinformationen dargestellt, und zwar auf der zweiten Basisinformationsseite. Dabei wird die am Bewohnermenü I vom Bewohner ausgewählte Notiz vom Informationssystem automatisch mit dem Namen oder den Initialen des Bewohners versehen, wobei die Identität dieses Bewohners dem Informationssystem durch die zuvor bei 130 erfolgte Identifikation über das Transpondermodul 13 bekannt ist. Einem Besucher wird folglich am Bildschirm 12 mitgeteilt, welche Bewohner momentan nicht erreichbar sind und wann mit ihrer Rückkehr zu rechnen ist. Grundsätzlich können beliebig viele derartige Mitteilungen - auch durch verschiedene Bewohner - ausgewählt und auf der zweiten Basisinformationsseite dargestellt werden. Bevorzugt ist es, nur eine maximale Anzahl von beispielsweise zwei Mitteilungen, und zwar lediglich eine pro Bewohner, zuzulassen. Diese beiden Mitteilungen können im Rahmen der Basisanzeige im Hauptmenü 110 abwechselnd oder als Laufband dargestellt werden.

Auf diese Weise ausgewählte Abwesenheitszeiten werden zu der momentanen, dem Informationssystem bekannten Uhrzeit addiert, so daß am Hauptmenü 110 die echte Rückkehrzeit des betreffenden Bewohners dargestellt wird.

Das bei 410 dargestellte Bewohnermenü II umfaßt Auswahlfelder, mit denen allgemeine, den Raum 14 betreffende Notizen sowie Anweisungen an das Raumpflegepersonal ausgewählt und bei 420 - entsprechend den am Bewohnermenü I bei 310 auswählbaren Notizen - auf der zweiten Basisinformationsseite im Hauptmenü 110 zusätzlich zu den Basisinformationen dargestellt werden.

Die Auswahlfelder des zweiten Bewohnermenüs II lauten also beispielsweise "Bitte nicht stören!" oder "Sprechzeit von 14 bis 16 Uhr" bzw. "Bitte Blumen gießen!" oder "Bitte nicht aufräumen!".

Bei allen nicht dem Hauptmenü 110 zugeordneten Informationsseiten erfolgt nach Auswahl einer abschließenden Auswahlfläche oder automatisch nach Ablauf eines vorgegebenen Zeitraumes ein Rücksprung in das Hauptmenü 110.

Grundsätzlich kann das Informationssystem auch Mittel zur Ausgabe von Informationen in Form von akustischen Meldungen, z.B. Sprachansagen, umfassen.-.-.-.

### Bezugszeichenliste

- 11: Person
- 12: Anzeigemittel, Bildschirm
- 13: Identifikationsträger, Transpondermodul
- 14: Gebäudeteil, Raum
- 16: Zugangsbereich, Tür
- 18: Nachweiseinrichtung, Touchscreen
- 22: Steuermodul
- 23: Speichereinheit
- 26: Eingabemittel, Mikrophon
- 28: Telefonanlage
- 29: Anrufbeantworter
- 32: Handhabe
- 34: Schließsystem
- 36: externe Steuereinheit
- 38: Computernetz
- 39: Rechner
- 42: Türzarge
- 43: Türblatt
- 44: Wand
- 46: Datennetz

## Patentansprüche

1. Informationssystem für Gebäude mit
wenigstens einem Anzeigemittel (12), vorzugsweise einem Bildschirm, zur wechselnden Darstellung von einen Gebäudeteil (14) betreffenden Informationen, wobei im Betrieb das Anzeigemittel (12) außerhalb des Gebäudeteils (14) in räumlicher Nähe zu einem Zugangsbereich (16) des Gebäudeteils (14) angeordnet ist, und
einer Nachweiseinrichtung (18), mit der die Anwesenheit einer Person (11) im Zugangsbereich (16) nachweisbar ist,
wobei als Reaktion auf einen Nachweis einer Person (11) im Zugangsbereich (16) am Anzeigemittel (12) gespeicherte Informationen darstellbar sind, die von der Art des Nachweises abhängig sind.

2. Informationssystem nach Anspruch 1,
dadurch **gekennzeichnet**,
daß ein insbesondere rechnergestütztes Steuermodul (22) vorgesehen ist, das mit dem Anzeigemittel (12) und der Nachweiseinrichtung (18) verbunden ist und von dem die gespeicherten Informationen zur Darstellung am Anzeigemittel (12) bereitstellbar sind.

3. Informationssystem nach Anspruch 1 oder 2,
dadurch **gekennzeichnet**,
daß es eine Vielzahl von Anzeigemitteln (12) umfaßt, die unterschiedlichen Gebäudeteilen (14), bevorzugt jeweils einem Raum des Gebäudes, zugeordnet sind und für die bevorzugt ein gemeinsames Steuermodul vorgesehen ist.

4. Informationssystem nach zumindest einem der vorhergehenden Ansprüche,
dadurch **gekennzeichnet**,
daß die Nachweiseinrichtung ein im Betrieb in unmittelbarer Nähe zum Anzeigemittel (12) angeordnetes Auswahlmittel (18), bevorzugt einen Touchscreen, umfaßt, mit dem am Anzeigemittel (12) unterschiedliche Informationen auswählbar sind.

5. Informationssystem nach zumindest einem der vorhergehenden Ansprüche,
dadurch **gekennzeichnet**,
daß die Nachweiseinrichtung (18) zur Kommunikation mit einem tragbaren Identifikationsträger (13), insbesondere einem Transpondermodul, ausgebildet ist, wobei insbesondere für jeden Identifikationsträger (13) permanente und/oder zeitabhängige Rechte festlegbar und insbesondere veränderbar sind, wobei insbesondere die Rechte Zugangsberechtigungen, die Möglichkeit, Informationen auszuwählen, und/oder die Möglichkeit, darstellbare Informationen zu verändern, umfassen.

6. Informationssystem nach zumindest einem der vorhergehenden Ansprüche,
dadurch **gekennzeichnet**,
daß ein bevorzugt in unmittelbarer Nähe zum Anzeigemittel (12) angeordnetes Eingabemittel (26) vorgesehen ist, das es gestattet, im System Nachrichten, insbesondere Sprachnachrichten, zu hinterlassen, und/oder daß es an eine vorhandene Telefonanlage (28) des Gebäudes anschließbar ist, wobei über ein Eingabemittel (26) eingegebene Sprachnachrichten an die Telefonanlage (28), insbesondere an einen Anrufbeantworter (29), übermittelbar sind.

7. Informationssystem nach zumindest einem der vorhergehenden Ansprüche,
dadurch **gekennzeichnet**,
daß mit der Nachweiseinrichtung (18) die Berührung einer Handhabe (32) und/oder die Annäherung an eine Handhabe (32) des Zugangsbereiches (16) nachweisbar ist.

8. Informationssystem nach zumindest einem der vorhergehenden Ansprüche,
dadurch **gekennzeichnet**,
daß die Nachweiseinrichtung (18) zur Kommunikation mit einem elektromechanischem Schließsystem (34) des Zugangsbereiches (16) ausgebildet und bevorzugt dazu in der Lage ist, eine Öffnungs-und/oder Schließfunktion eines mit dem Schließsystem (34) zusammenwirkenden tragbaren Identifikationsträgers (13) zu unterdrücken.

9. Informationssystem nach zumindest einem der vorhergehenden Ansprüche,
dadurch **gekennzeichnet**,
daß die Nachweiseinrichtung (18) zum Nachweisen eines Öffnungs-und/oder Schließvorgangs im Zugangsbereich (16) ausgebildet ist.

10. Informationssystem nach zumindest einem der vorhergehenden Ansprüche,
dadurch **gekennzeichnet**,
daß es, insbesondere über zumindest ein Steuermodul (22), zur Kommunikation mit einer externen Steuereinheit (36) ausgebildet und bevorzugt in ein vorhandenes Computernetz (38) des Gebäudes integrierbar ist.

11. Informationssystem nach zumindest einem der vorhergehenden Ansprüche,
dadurch **gekennzeichnet**,
daß im Betrieb das Anzeigemittel (12) an einer Türzarge (42) einer Zugangstür (16) zu dem Gebäudeteil (14) angebracht ist, wobei bevorzugt ein Steuermodul (22) in einem Zwischenraum zwischen der Türzarge (42) und einer Wand (44) angeordnet ist.

12. Verfahren zum Betreiben eines Informationssystems für Gebäude, insbesondere eines Informationssystems nach zumindest einem der vorhergehenden Ansprüche, wobei das Informationssystem wenigstens ein Anzeigemittel (12), vorzugsweise einen Bildschirm, zur wechselnden Darstellung von einen Gebäudeteil (14) betreffenden Informationen, das außerhalb des Gebäudeteils (14) in räumlicher Nähe zu einem Zugangsbereich (16) des Gebäudeteils (14) angeordnet ist, und
eine Nachweiseinrichtung (18) umfaßt, mit der die Anwesenheit einer Person (11) im Zugangsbereich (16) nachweisbar ist,
wobei als Reaktion auf einen Nachweis einer Person (11) im Zugangsbereich (16) am Anzeigemittel (12) gespeicherte Informationen dargestellt werden, die von der Art des Nachweises abhängig sind.

13. Verfahren nach Anspruch 12,
dadurch **gekennzeichnet**,
daß mit der Nachweiseinrichtung (18) die Berührung einer Handhabe (32) und/oder die Annäherung an eine Handhabe (32) des Zugangsbereiches (16) nachgewiesen wird.

14. Verfahren nach Anspruch 12 oder 13,
dadurch **gekennzeichnet**,
daß mit der Nachweiseinrichtung (18) das Vorhandensein eines tragbaren Identifikationsträgers (13), insbesondere eines Transpondermoduls, nachgewiesen wird, und/oder daß nach einem Nachweis eines tragbaren Identifikationsträgers (13) überprüft wird, welche Rechte dem Identifikationsträger (13) zugewiesen sind.

15. Verfahren nach zumindest einem der Ansprüche 12 bis 14,
dadurch **gekennzeichnet**,
daß die Nachweiseinrichtung ein im Betrieb in unmittelbarer Nähe zum Anzeigemittel (12) angeordnetes Auswahlmittel (18), bevorzugt einen Touchscreen, umfaßt, wobei die Informationen in Abhängigkeit von einer über das Auswahlmittel (18) getroffenen Auswahl dargestellt werden.

16. Verfahren nach zumindest einem der Ansprüche 12 bis 15,
dadurch **gekennzeichnet**,
daß in einem Wartemodus, in welchem das System auf einen Nachweis einer Person (11) wartet, Basisinformationen und vorzugsweise zusätzlich ein Auswahlmenü dargestellt werden, wobei bevorzugt das Auswahlmenü lediglich ein einziges Basisauswahlfeld umfaßt.

17. Verfahren nach zumindest einem der Ansprüche 12 bis 16,
dadurch **gekennzeichnet**,
daß überprüft wird, ob innerhalb einer vorgegebenen Zeitspanne sowohl ein tragbarer Identifikationsträger (13) im Zugangsbereich (16) vorhanden ist als auch über ein Auswahlmittel (18) eine Auswahl insbesondere eines einzigen Basisauswahlfeldes getroffen wird.

18. Verfahren nach zumindest einem der Ansprüche 12 bis 17,
dadurch **gekennzeichnet**,
daß nach einer Auswahl eines Basisauswahlfeldes weitere Informationen und/oder wenigstens ein weiteres Auswahlmenü dargestellt werden/wird.

19. Verfahren nach zumindest einem der Ansprüche 12 bis 18,
dadurch **gekennzeichnet**,
daß vor oder nach einer Auswahl eines Basisauswahlfeldes überprüft wird, welche Rechte einem nachgewiesenen Identifikationsträger (13) zugewiesen sind, und daß anschließend weitere Informationen und/oder wenigstens ein weiteres Auswahlmenü dargestellt werden/wird, die/das von den Rechten des Identifiktationsträgers (13) abhängig sind/ist.

20. Verfahren nach zumindest einem der Ansprüche 12 bis 19,
dadurch **gekennzeichnet**,
daß nach einem Nachweis eines einem Bewöhner des Gebäudeteils (14) zugeordneten Identifikationsträgers (13) als Auswahlmenü ein Bewohnermenü und anderenfalls ein Besuchermenü für Besucher des Gebäudeteils (14) dargestellt wird, und/oder daß ein Bewohnermenü mehrere Auswahlfelder aufweist, denen unterschiedliche Informationen zugeordnet sind, die nach erfolgter Auswahl in einem Wartemodus des Systems zusätzlich zu Basisinformationen dargestellt werden.

21. Verfahren nach zumindest einem der Ansprüche 12 bis 20,
dadurch **gekennzeichnet**,
daß ein Besuchermenü zumindest ein Auswahlfeld aufweist, nach dessen Auswahl eine Liste der Bewohner des Gebäudeteils (14) dargestellt wird, wobei alle, bevorzugt lediglich vormarkierte, Bewohner auswählbar sind und nach einer Auswahl eines Bewohners eine Aufforderung dargestellt wird, eine Nachricht, insbesondere eine Sprachnachricht, für den Bewohner zu hinterlassen, und/oder daß eingegebene Sprachnachrichten an eine Telefonanlage (28), insbesondere einen Anrufbeantworter (29) des Bewohners, weitergeleitet werden.
